# EUROPÄISCHE PATENTSCHRIFT

(11) **EP 0 293 457 B1**
(45) Veröffentlichungstag und Bekanntmachung des Hinweises auf die Patenterteilung: **03.07.1991**
(21) Anmeldenummer: 88900445.3
(22) Anmeldetag: 17.12.1987
(51) Int. Cl.: B63H 9/10, B63B 35/79

(54) **ZWISCHEN EINEM MAST UND EINEM GROSSBAUM BZW. GABELBAUM GEHALTENES SEGEL**
SAIL HELD BETWEEN A MAST AND A MAIN BOOM OR FORKED BOOM
VOILE MAINTENUE ENTRE UN MAT ET UNE GRANDE BOME OU BOME FOURCHUE

(30) Priorität: 19.12.1986 DE 3643479
(43) Veröffentlichungstag der Anmeldung: 07.12.1988
(73) Patentinhaber: Marker, Hannes, D-82467 Garmisch-Partenkirchen (DE)
(72) Erfinder: Marker, Hannes, D-82467 Garmisch-Partenkirchen (DE)
(74) Vertreter: Flosdorff, Jürgen, Dr.
(86) Internationale Anmeldenummer: DE8700595
(87) Internationale Veröffentlichungsnummer: WO8804632

(56) Entgegenhaltungen:
- EP-A- 102 624
- DE-A- 3 323 903
- FR-A- 2 481 225
- FR-A- 2 550 511

## Beschreibung

Bei Segeln ist es erwünscht, egal, ob sie für Boote oder Segelbretter Verwendung finden, daß sie bei jedem Wind ein gleichbleibendes Profil besitzen, welches vom Segler in Bezug auf Fahrtrichtung und Windrichtung in eine optimale strömungswirksame Lage gebracht werden kann.

Im Falle, daß der Wind stark zunimmt, insbesondere wenn dies böenartig, d.h. stoßartig geschieht, ist es erwünscht, daß das obere Teil des Segels "twistet", d.h. daß es nach Lee nachgibt, während das untere Teil, das durch den Baum in Bezug auf den Windeinfallwinkel konstant gehalten wird, sein Profil nicht oder kaum verändert.

Die Nachgiebigkeit des Oberteils des Segels ergibt sich durch die Elastizität des sich nach oben hin verjüngenden Mastes und zum anderen dadurch, daß die Hebelwirkung des Winddruckes auf die Gesamtfläche des Segels am entferntesten Punkt von Gabelbaum/Mast günstiger im Sinne des Nachgebens des Segeltuches ist.

Ein derartiges Twisten wird wegen der Unregelmäßigkeit des Winddrucks und der oft blitzschnellen Windstöße von allen Konstrukteuren und Herstellern von Riggs als Ausgleichseffekt angestrebt. Bisher ist jedoch keine optimale Lösung erreicht, wie beispielsweise auch daran zu erkennen ist, daß in den Werbeaussagen aller Hersteller immer wieder von verbesserten Twistmöglichkeiten gesprochen wird und der angeblich erreichte Vorteil nur durch Hervorhebung der Unzulänglichkeiten der alten Konstruktionen herausgestellt wird.

In der Praxis hat es sich jedoch gezeigt, daß der Twist mit den bisherigen Lösungen nicht gut in den Griff bekommen wurde. Immer wieder werden die Eigenschaften der Masten, die Außenkonturen der Segel, mehr oder weniger steife Latten, mehr oder weniger Vorspannung des Vorbzw. Achterlieks neu vorgeschlagen. Insbesondere gehen Vorschläge zur Größe und Ausbildung des Segeloberteils dahin, zusätzliche achterliche Ausstellungen des Segels anzubringen, um einen plötzlich einfallenden Winddruck wirksamer den Twist herbeiführen zu lassen.

Der vorliegenden Erfindung liegt die Aufgabe zugrunde, das erwähnte Problem auf ganz andere Weise zu lösen. Es ist bei der erfindungsgemäßen Problemlösung ein bisher üblicher Mast zu verwenden, ebenso ein üblicher Baum.

Die Erfindung löst das Problem durch die im Patentanspruch angegebenen kennzeichnenden Merkmale. Das untere bzw. mittlere Teil des Segels entspricht also den entsprechenden Teilen der bisherigen Segel.

Das Neue besteht als darin, daß das obere Segelteil quasi einen oder zwei "Fächer" bildet, die als selbständige kleine Segel anzusprechen sind. Vorzugsweise sind diese kleinen Segel mittels jeweils eigener Achterlieks gespannt zu halten und mit ihrer Nock am Hauptachterliek befestigt. Als Befestigungsglieder dienen elastische Elemente, beispielsweise aus Stahl, Gummi oder Kunststoff.

Die den Segelabschnitten eigenen Achterlieks erstrecken sich vorzugsweise frei bis nach oben zur Mastspitze hin, wo auch das Hauptachterliek mündet.

Dieses mit einer vorbestimmten Elastizität erreichte Befestigen der Segelnock der Segelabschnitte bewirkt, daß der "Fächer" bei stoßartig einsetzendem Wind zu Folge des Nachgebens der elastischen Elemente völlig selbständig in gewünschter Weise den Windstößen nach Lee nachgeben kann, ohne daß sich am Hauptsegel und im Bereich des Festhaltepunktes dieses Hauptsegels zwischen Großbaum bzw. Gabelbaum und Mast zunächst etwas verändert. Läßt der Windstoß nach, so wird der ausgestellte Segelabschnitt wieder in seine Normallage im Bezug zum Hauptsegel durch Entspannen der Feder zurückgebracht, d. h. der oder die Abschnitte wirken zusammen mit dem Hauptsegel wieder als eine Einheit. Sind zwei Abschnitte vorhanden, so sind die entsprechenden Federkräfte derart, daß sich zunächst der obere Segelabschnitt und dann der nächste bzw. die weiteren nacheinander ausstellen.

Mit dem erfindungsgemäßen Segel bekommt der Segler ein Segel in die Hand, das die Eigenschaften unterschiedlich großer Segel in sich vereint. Bei Windstößen oder bei einer starken Windzunahme sogar bis zum Sturm erfolgt ein automatisches Teil-Fieren.

Weitere Einzelheiten der Erfindung lassen sich der beiliegenden Zeichnung und ihrer Beschreibung entnehmen.

Dabei zeigen:
Fig. 1 eine schematische Seitenansicht einer Ausführungsform des erfindungsgemäßen Segels und
Fig. 2 eine Aufsicht auf das Segel gemäß Fig. 1 in einer rein schematischen Darstellung.

Das in den Figuren dargestellte Universal-Großsegel ist als Gesamtsegel mit dem Bezugszeichen 1 gekennzeichnet, wobei abgeteilte weitere Segelflächen als sogenannte "Fächer" 2 und 3 ausgestaltet sind.

Ein Hauptachterliek 4 setzt das Gesamtsegel unter Trimm. Weitere selbständige Segelkanten-Achterlieken 5 und 6 setzten die separaten "Fächer" 2 und 3 unter Trimmdruck.

Die Achterlieken 4 bis 6 stehen unter unterschiedlicher Trimmspannung, wobei diejenige des Hauptachterlieks 4 am größten und diejenige des Achterlieks 6 am kleinsten ist.

Die jeweilige Trimmspannung wird durch auswechselbare und in ihrer Härte vorbestimmte federnde Elemente 7 gewährleistet, die jeweils die Nock der "Fächer" 2 und 3 am Hauptachterliek 4 befestigen.

Das Segel ist mit Stützlatten 8 versehen und auf übliche Weise zwischen einem Mast 9 und einem Gabelbaum 10 gehalten.

Bei dem erfindungsgemäßen Segel können die als selbständige "Fächer" 2 und 3 angeordneten separaten Segelflächen, die unter unterschiedlicher Liekspannung stehen, unwillkürlich bei Stoßböen oder allgemeiner Windzunahme der Reihe nach "aufmachen". Dies beginnt mit dem "Segelfach" 3, dem das "Segelfach" 2 folgt, während das Segel 1 willkürlich von dem Surfer bzw. Segler reguliert wird. Eine derartige Segelstellung ist schematisch in Figur 2 dargestellt.

Das erfindungsgemäße Universal-Großsegel wirkt bei zunehmenden Windstärken selbsttätig "reffend", wenn der Segeldruck zu groß wird, wobei die volle Segelgröße ebenfalls selbsttätig wiederhergestellt wird, wenn der Wind nachläßt.

## Patentansprüche

1. Zwischen einem Mast und Großbaum bzw. Gabelbaum gehaltenes Segel, dessen Achterliek vom Baum aus unter Spannung gehalten ist, **dadurch** **gekennzeichnet**, daß das Segel oberhalb des Baumes annähernd parallel zu diesem vom Achterliek in Richtung zum Mast hin mindestens einen Einschnitt aufweist, daß an dem so gebildeten Segelabschnitt bzw. den Segelabschnitten vorbei vom Achterliek des unteren Segelteils aus ein Liektau zur Spitze des Segels geführt und dort befestigt ist und daß jeder Segelabschnitt mit seiner freien Ecke über eine vorzugsweise vorgespannte und einstellbare bzw. auswechselbare Feder an ein benachbartes Achterliek oder Liektau angeschlossen ist.

## Claims

1. Sail held between a mast and a main boom or forked boom, whose after-leech is held in a taut state from said boom, **characterized** **in** that said sail comprises at least one cut above said boom approximately parallel thereto from said after-leech towards said mast, that a leech rope is guided past the sail portion or sail portions formed in this way from the after-leech of the lower sail part to the tip of said sail and is fastened there, and that each sail portion is connected with its free corner via a preferably prestressed and adjustable or replaceable spring to an adjacent afterleech or leech rope.

## Revendications

1. Voile tenue entre un mât et une grande bôme ou une bôme fourchue et dont la ralingue de poupe est maintenue sous tension à partir de la bôme, caractérisée en ce que la voile comporte au-dessus de la bôme au moins une découpure approximativement parallèle à cette dernière et allant de la ralingue de poupe vers le mât, en ce qu'un cordage de ralingue longeant le ou les morceaux de voile ainsi formés va de la ralingue de poupe de la partie inférieure de la voile à la pointe de cette voile où il est fixé et en ce que l'angle libre de chaque morceau de voile est relié à une ralingue de poupe ou à un cordage de ralingue voisin au moyen d'un ressort de préférence sous précontrainte et réglable ou interchangeable.
